# EUROPÄISCHE PATENTANMELDUNG

(11) **EP 1 182 305 A2**
(43) Veröffentlichungstag der Anmeldung: **27.02.2002**
(21) Anmeldenummer: 01120008.6
(22) Anmeldetag: 20.08.2001
(51) Int. Cl.: E04D 13/035

(54) **Fenster, insbesondere einflügeliges Klappflügelfenster**

(30) Priorität: 24.08.2000 AT 14592000
(71) Anmelder: Alutechnik Matauschek GmbH, 8605 Kapfenberg (AT)
(72) Erfinder: Matauschek, Franz, 8605 Kapfenberg (AT)
(74) Vertreter: Krause, Peter

(57) **Zusammenfassung**

Die Erfindung betrifft ein Fenster, insbesondere einflügeliges Klappflügelfenster für Dachflächen, insbesondere für Glasdachflächen. Es ist ein Fensterrahmen (3) vorgesehen, der mindestens seitlich in Profilstäben (4), insbesondere in Pfettenprofilen, angeordnet ist. Die nach außen gerichtete, oberste Kante des Fensterrahmens (3) ist unter der obersten Kante des Profilstabes (4) vorgesehen. Ferner ist ein Flügelrahmen (1) vorgesehen, wobei auf diesen Flügelrahmen (1) eine Glasscheibe (2), insbesondere eine Stufenglasscheibe angeordnet ist. Die Außenmaße des Flügelrahmens (1) sind gleich oder kleiner als die größte Fläche der Glasscheibe (2) bzw. Stufenglasscheibe.

## Beschreibung

Die Erfindung betrifft ein Fenster, insbesondere einflügeliges Klappflügelfenster, für Dachflächen, insbesondere für Glasdachflächen.

Aus der EP-A 0 615 037 ist ein Dachflächenfenster bekannt, das in einem Ausschnitt des Unterdaches angeordnet ist. Bei diesem Dachflächenfenster ist der Fensterrahmen einem Zusatzrahmen aufgesetzt und der Zusatzrahmen greift in den Ausschnitt im Unterdach ein. Durch das Aufsetzen des Fensterrahmens auf den Zusatzrahmen ragt das Fenster mit seinem Fensterrahmen aus der Dachebene stark hervor.

Weitere Konstruktionen von derartigen Fenstern sind aus der AT 320 254 oder der CH 655 970 bekannt.

Wie ja allgemein bekannt, liegt die Problematik bei derartigen Fenstern darin, dass nach deren Montage eine Wasser- und Winddichtigkeit gegeben sein soll. Um nun diese Dichtigkeiten zu erreichen, wurden Konstruktionen geschaffen, die den Fensterflügel aus der Dachebene heraus anordnen. Der Übergang von der Dachfläche zu den erhöhten Fensterflügeln wurde mit Blechwinkeln oder dergleichen abgedeckt.

Eine noch viel spezifischere Problematik ergibt sich bei Fenstern, die in einer Glasdachfläche, insbesondere bei Wintergärten, vorgesehen sind. Natürlich müssen auch derartige Fenster Wasser- und Winddichtigkeit aufweisen. Auch bei dieser Art der Fenster wurden Konstruktionen gewählt, die aus der Dachebene, in diesem Fall aus der Glasdachebene, stark herausragen. Darüber hinaus sollen derartige Fenster auch im geschlossenen Zustand über eine gute Wärmedämmung verfügen. Für diesen Zweck wurden Leisten oder dergleichen aus Dämmstoffen verwendet, die nachteiligerweise aufwendige Montagearbeiten zur Folge haben.

Ein weiterer gravierender Nachteil ist in der erhöhten Bauweise dieser Fenster darin zu sehen, dass der natürliche Wasserabfluß gestört ist.

Aufgabe der Erfindung ist es daher, ein Fenster der eingangs genannten Art zu schaffen, das einerseits die obigen Nachteile vermeidet und das anderseits neben einer verbesserten Wasser- und Winddichtigkeit auch einen besseren Wert der in den Prüfkriterien geforderten Werte der Luftdurchlässigkeit erzielt.

Die Aufgabe wird durch die Erfindung gelöst.

Das erfindungsgemäße Fenster ist dadurch gekennzeichnet, dass ein Fensterrahmen vorgesehen ist, der mindestens seitlich in Profilstäben, insbesondere in Pfettenprofilen, angeordnet ist, wobei die nach außen gerichtete, oberste Kante des Fensterrahmens unter der obersten Kante des Profilstabes vorgesehen ist und dass ein Flügelrahmen vorgesehen ist, wobei auf diesen Flügelrahmen eine Glasscheibe, insbesondere eine Stufenglasscheibe angeordnet ist, wobei die Außenmaße des Flügelrahmens gleich oder kleiner sind als die größte Fläche der Glasscheibe bzw. Stufenglasscheibe. Mit diesem Fenster gemäß der Erfindung ist es erstmals möglich, nicht nur den visuellen Eindruck - sowohl von innen, wie auch von außen - zu erwecken, dass die Dach- bzw. Glasdachfläche nicht durch Ein- oder Zubauten, wie sie eben Fenster sind, gestört ist, sondern es kann tatsächlich die Fensterglasebene in die Glasdachebene verlegt werden. Dadurch ergibt sich der überraschende gravierende Vorteil, dass im Gefälleablauf keine vorspringenden Kanten gegeben sind. Derartige Kanten haftet nämlich - entsprechend dem Dachgefälle - der Nachteil an, dass sie Schmutzzonen erzeugen. Eine vorspringende Kante mit 2 mm Höhe erzeugt eine Schmutzzone bis 4 cm auf der Glasfläche. Dass ein solcher "Ausblick" nicht wünschenswert ist, liegt auf der Hand.

Nach einem besonderen Merkmal der Erfindung überragt die Glasscheibe, insbesondere die größere Glasscheibe der Stufenglasscheibe, den Flügelrahmen. Damit ist sichergestellt, dass die Prüfwerte für die Schlagregendichtheit und auch für die Luftdurchlässigkeit mühelos erreicht werden.

Gemäß einer besonderen Ausgestaltung der Erfindung ist der Flügelrahmen mit der Glasscheibe, insbesondere mit der Stufenglasscheibe, über eine Klebeverbindung verbunden. Eine derartige Verbindung unterstützt die Forderung nach Wasser- und Winddichtigkeit.

Nach einer Weiterbildung der Erfindung ist zwischen dem Flügelrahmen und dem den Flügelrahmen überragenden Teil der Glasscheibe ein Klebesegment vorgesehen. Dadurch wird die Dichtheit weiter erhöht.

Gemäß einer weiteren Ausgestaltung der Erfindung ist zur Betätigung des Fensters eine Betätigungseinrichtung, insbesondere eine Drehklappschere, vorgesehen. Eine derartige Drehklappschere ermöglicht beim Öffnen einerseits die Anhebung des Fensterflügels als auch die Schwenkbarkeit um eine Achse. Die Betätigung einer solchen Drehklappschere kann über einen Kettenschließmotor erfolgen. Diese Komponenten sind einfach in der Montage und tragen zur Wirtschaftlichkeit des Gesamtsystems bei.

Nach einer besonderen Weiterbildung der Erfindung ist der Fensterrahmen und/oder der Flügelrahmen aus Hohlprofilen gebildet. Auch die Wahl derartiger Komponenten tragen zur wirtschaftlichen Fertigung bei.

Gemäß einem weiteren besonderen Merkmal der Erfindung ist der Profilstab als Hohlprofil ausgebildet, wobei der Querschnitt im wesentlichen U-förmig ist und im Abstand von den Flankenenden eine Zwischenplatte vorgesehen ist, daß die Flankenenden zur vertikalen Mittelachse gerichtete Auflagen aufweisen, dass auf der Zwischenplatte eine Leiste aus wärmedämmenden Material angeordnet ist, an der ein Außenteil, gegebenenfalls für einklipsbare Glasleisten, vorgesehen ist. Mit diesem Profilstab ist es möglich, ein Profilsystem herzustellen, das einfach im Aufbau ist und welches vorzugsweise komplett aus Aluminium besteht, thermisch getrennt ist und für Überdachungen, insbesondere für Glasdächer, mit großen Spannweiten geeignet ist. Durch die thermische Trennung liegt der U-förmige Teil somit im Raumtemperaturbereich. Dies bringt vor allem eine Ersparnis an Energie, da die Abstrahlungskälte weitestgehend vermieden wird. Über die Auslegung der Leiste aus wärmedämmenden Material kann eine variable Höhe und damit auch eine gute bis ausgezeichnete thermische Trennung erreicht werden. Der Profilstab ist als Hohlprofil, insbesondere als Strangpreßprofil, relativ einfach und leicht herzustellen. Ebenso ist die Montage rationell durchzuführen. Auch das Einbringen der Glasscheiben kann mit einfachsten Mitteln durchgeführt werden, da die Glasleisten und die auf den Fortsätzen angeordneten Dichtlippen eine gute und sichere Einspannut ergeben.

Nach einer weiteren Ausgestaltung der Erfindung weist das Hohlprofil für den Fensterrahmen einen im wesentlichen rechteckigen Querschnitt auf, wobei an einer Schmalseite ein Befestigungsteil für die Befestigung im Profilstab und an der dem Befestigungsteil gegenüberliegenden Schmalseite ein in Richtung zum Flügelrahmen weisender Steg für die Aufnahme einer Dichtung vorgesehen ist. Auch dieses Hohlprofil ist als Strangpreßprofil einfach und kostengünstig herzustellen. Dabei kann auch wirtschaftlich auf spezielle Wünsche eingegangen werden.

Gemäß einer besonderen Ausgestaltung der Erfindung ist der Befestigungsteil des Fensterrahmens für die Befestigung im Profilstab mit einem Formstück verbunden ist, wobei die Verbindung von Befestigungsteil mit dem Formstück kraft- und/oder formschlüssig erfolgt. Mit diesem Formstück wird die Auflagefläche der Fensterscheibe bei geschlossenen Fenster definiert. Darüber hinaus wird die Höhe von Fensterrahmen zum Fensterglas durch dieses aus hochdämmenden, isolierenden Werkstoff hergestellte Formstück, das auch als Isolierplatte bezeichnet werden kann, überbrückt. Mit diesem Formstück ist also eine weitere thermische Trennung gegeben.

Nach einer weiteren Ausgestaltung der Erfindung ist das Formstück für die Befestigung im Profilstab ein Dichtungsstrang, der im Querschnitt, insbesondere sieben, Kammern aufweist. Mit einer derartigen Dichtung wird eine gute thermische Trennung erreicht. Als Herstellungsmaterial für diese Dichtung eignet sich natürlich Gummi oder ein Kunststoff. Der Querschnitt dieses Dichtungsstranges kann individuell gewählt werden, so dass den gestellten Anforderungen, beispielsweise an die Wasserdichtheit oder dergleichen, Rechnung getragen wird. Auch die Schweißverbindungen, die durch die Ecken notwendig sind, können durch ein besonderes Verfahren des Spiegelschweißens hergestellt werden.

Gemäß einer Ausgestaltung der Erfindung ist zur Befestigung im Profilstab eine Kombination aus dem Formstück und dem Dichtungsstrang vorgesehen. Natürlich kann auch eine derartige Kombination Verwendung finden.
Nach einer Weiterbildung der Erfindung ist über die äußere Fläche des Außenteiles des Profilstabes ein die Fläche des Außenteiles seitlich überragendes Abdeckprofil oder eine Abdeckplatte angeordnet. Dieses Abdeckprofil dient zur Stabilisierung des Formstückes und natürlich auch zu dessen Befestigung.

Gemäß einem weiteren Merkmal der Erfindung ist zwischen dem Steg des Fensterrahmens und der zum Steg weisenden Fläche des Flügelrahmens eine Dichtung, insbesondere eine Quetschdichtung, vorgesehen ist. Damit wird der Forderung nach Wasser- und Winddichtigkeit mit einem besonderen Konstruktionsdetail noch weiter entgegengekommen.

Nach einem weiteren besonderen Merkmal der Erfindung weist das Hohlprofil für den Flügelrahmen einen im wesentlichen rechteckigen Querschnitt auf, wobei an einer Seite mindestens ein Fortsatz, gegebenenfalls mit einer hinterschnittenen Nut, vorgesehen ist. Wie bereits beim Hohlprofil für den Fensterrahmen aufgezeigt, ist ein derartiges Hohlprofil als Strangpreßprofil einfach und kostengünstig herzustellen.

Gemäß einer Ausgestaltung der Erfindung bestehen der Profilstab und die Hohlprofile aus Aluminium. Wie bereits mehrfach erwähnt, ist Aluminium ein optimales Material, da es einfach und kostengünstig bearbeitet werden kann.

Nach einer weiteren Ausgestaltung der Erfindung sind der Profilstab und die Hohlprofile pulverbeschichtet. Dies kann aus Gründen der Korrosion erfolgen. Jedoch sind dadurch auch den farblichen und konstruktiven Möglichkeiten der Gestaltung praktisch keine Grenzen gesetzt.

Die Erfindung wird an Hand von Ausführungsbeispielen, die in der Zeichnung dargestellt sind, näher erläutert.

### Es zeigen:

- Fig. 1: einen Schnitt durch einen oberen und/oder seitlichen Abschluß,
- Fig. 2: einen weiteren Schnitt durch einen unteren Abschluß und
- Fig. 3: einen Schnitt durch eine weitere Ausführungsvariante eines unteren Abschlusses.

Einführend sei festgehalten, daß in der beschriebenen Ausführungsform gleiche Teile bzw. Zustände mit gleichen Bezugszeichen bzw. gleichen Bauteilbezeichnungen versehen werden, wobei die in der gesamten Beschreibung enthaltenen Offenbarungen sinngemäß auf gleiche Teile bzw. Zustände mit gleichen Bezugszeichen bzw. gleichen Bauteilbezeichnungen übertragen werden können. Weiters können auch Einzelmerkmale aus dem gezeigten Ausführungsbeispiel für sich eigenständige, erfindungsgemäße Lösungen darstellen.

Gemäß der Fig. 1 ist ein Fenster, bestehend aus einem Flügelrahmen 1 und einer Glasscheibe 2 in einer Dachfläche vorgesehen. Das Fenster, das insbesondere ein einflügeliges Klappflügelfenster ist, korrespondiert mit einem Fensterrahmen 3, der in Profilstäben 4 angeordnet ist. Derartige Profilstäbe 4 - bezeichnet auch als Pfettenprofile - finden vor allem bei Glasdachflächen als Montagestruktur Verwendung, wobei die Profilstäbe 4 sowohl als Sparren als auch als Lattung eingesetzt werden.

Der Profilstab 4 ist als Hohlprofil ausgebildet, wobei der Querschnitt im wesentlichen U-förmig ist und im Abstand von den Flankenenden eine Zwischenplatte 5 vorgesehen ist. Die Flankenenden weisen zur vertikalen Mittelachse gerichtete Auflagen 6 auf. Auf der Zwischenplatte ist eine Leiste 7 aus wärmedämmenden Material angeordnet, an der ein Außenteil 8, gegebenenfalls für einklipsbare Glasleisten 9, vorgesehen ist.

Der Fensterrahmen 3 ist mindestens seitlich in den als Sparren verwendeten Profilstäben 4 angeordnet und bildet so den seitlichen Abschluß des Fensters. Natürlich kann auch der Fensterrahmen 3 im Zuge seines oberen und unteren Abschluß, gegebenenfalls zusätzlich, in den als Lattung verwendeten Profilstäben 4 befestigt sein.

Der Fensterrahmen 3 ist aus einem Hohlprofil gebildet und weist einen im wesentlichen rechteckigen Querschnitt auf. An einer Schmalseite ist ein Befestigungsteil 10 für die Befestigung im Profilstab 4 und an der dem Befestigungsteil 10 gegenüberliegenden Schmalseite ist ein Steg 11 für die Aufnahme einer Dichtung 12 vorgesehen ist.

Die Befestigung des Fensterrahmens 3 in dem Profilstab 4 erfolgt derart, dass zwischen der Auflage 6 und der Glasleiste 9 der Befestigungsteil 10 des Fensterrahmens 3 mit einem Formstück 13 eingespannt wird. Dieses Formstück 13 ist in diesem Fall ein Dichtungsstrang aus Gummi oder Kunststoff, der an seinen Ecken verschweißt, insbesondere spiegelverschweißt, ist. Dieser Dichtungsstrang weist in seinem Querschnitt Kammern, vorzugsweise sieben Kammern, auf. Dabei kann eine Kammer derart ausgebildet sein, dass ihre Außenbegrenzung in eine hinterschnittene Nut 14 des Befestigungsteiles 10 eingreift und so eine formschlüssige Verbindung gegeben ist.

Über die in den Außenteil 8 einklipsbaren Glasleisten 9 ist, gegebenenfalls zur Stabilisierung, ein Abdeckprofil 15 vorgesehen.

Der Fensterrahmen 3 mit seinem Befestigungsteil 10 und seinem Formstück 13 ist über Klebeverbindungen einerseits unter Zwischenanordnung einer Auflagendichtung 16 mit den Auflagen 6 und anderseits mit den Glasleisten 9 des Profilstabes 4 verbunden, so dass ein fester Sitz gegeben ist.

Um die Fensterglasebene in, oder in etwa in die Glasdachebene zu verlegen, ist die oberste Kante des Fensterrahmens 3 unter der obersten Kante des Profilstabes 4 vorgesehen. Entsprechend der Ausbildung des Formstückes 13 ist die Auflageebene der Glasscheibe 2 gegeben.

Die Glasscheibe 2, die als Stufenglasscheibe ausgeführt ist, weist einen Silikonrandverbund auf und ist vorzugsweise auch gegen UV-Lichtwellen beständig. Diese Stufenglasscheibe ist auf einem Flügelrahmen 1 vorgesehen, wobei die Außenmaße des Flügelrahmens 1 maximal gleich, in diesem Fall aber kleiner sind, als die größte Fläche der Stufenglasscheibe. Damit ist ein guter Abschluß zum Fensterrahmen 3 bzw. zum Formstück 13 gewährleistet, wodurch auch die erforderliche Wasser- und Winddichtigkeit gegeben ist.

Die Glasscheibe 2 ist mit dem Flügelrahmen 3 über eine Klebeverbindung verbunden, wobei darüber hinaus zwischen dem Flügelrahmen 1 und dem den Flügelrahmen 1 überragenden Teil der Glasscheibe 2 ein Klebesegment 17 vorgesehen ist.

Der Flügelrahmen 1 selbst ist aus einem Hohlprofil gebildet, wobei dieses Hohlprofil einen im wesentlichen rechteckigen Querschnitt aufweist und an einer Seite ist mindestens ein Fortsatz 18, gegebenenfalls mit einer hinterschnittenen Nut 19, vorgesehen. Ferner kann zur Vergrößerung der Auflagefläche für die Glasscheibe 2 eine weitere hinterschnittene Nut 20 mit einer Auflagendichtung 16, die wiederum eine Klebefläche zur Glasscheibe 2 sein kann, angeordnet sein.

Die Hohlprofile, aus denen Profilstab 4, Fensterrahmen 3 und Flügelrahmen 1 gebildet werden, sind aus Aluminium gefertigt und können darüber hinaus pulverbeschichtet sein.

Werden die oben aufgezeigten Vorgaben eingehalten, so ergeben sich im Gefälleablauf keine vorspringenden Kanten in Richtung First, wodurch auch keine Schmutzzonen hervorgerufen werden.

In diesem Sinne ist auch der untere Abschluß gemäß der Fig. 2 zu betrachten. Der Profilstab 4 ist in diesem Fall ein einer Dachlattung äquivalenter Träger und bildet den Abschluß Richtung Traufe. An seiner Zwischenplatte 5 ist auch die Leiste 7 aus wärmedämmenden Material vorgesehen. Um nun ein kantenfreies Gefälle zu erreichen, wird das Abdeckprofil 15 direkt über eine Klebeverbindung 21 an der Leiste 7 angeordnet. Der Fensterrahmen 3 ist mit seinem Befestigungsteil 10 und einer Mehrkammerdichtung 22, die als Formstück 13 dient und eine Nut 23 zur Aufnahme des Abdeckprofiles 15 aufweist, in dem Profilstab 4 angeordnet. Das Abdeckprofil 15 ist in der Nut 23 verklebt. Diese Mehrkammerdichtung 22 überbrückt einerseits die Höhe von Befestigungsteil 10 zum Abdeckprofil 15 und anderseits ist diese Mehrkammerdichtung 22 eine weitere thermische Trennung. Entsprechend der Fig. 1 liegt die als Stufenglasscheibe ausgebildete Glasscheibe 2 mit ihrem Flügelrahmen 1 auf der Mehrkammerdichtung 22 auf. Auf der der Traufe zugewandten Seite ist in dem Profilstab 4 - äquivalent dem Fensterrahmen 3 - eine Doppelglasscheibe 24 des Glasdaches angeordnet.

Eine weitere Ausführungsvariante eines unteren Abschlusses zeigt die Fig. 3 auf. Der Profilstab 4 mit seinen Auflagen 6 und der Leiste 7 sowie dem Außenteil 8 dient zur Befestigung des Fensterrahmens 3 und auf der gegenüberliegenden Seite zur definierten Anordnung der Doppelglasscheibe 24. Um nun zu den Auflagen 6 eine zweite, korrespondierende Fläche für die Einspannung dieser Teile zu erhalten, weist der Außenteil 8 einerseits für die Doppelglasscheibe einklipsbare Glasleisten 9 und anderseits eine an seiner Außenseite über eine Verklebung 25 angeordnete Abdeckplatte 26 auf, die über den Außenteil 8 hinaus in Richtung Fenster ragt.

Zur Befestigung des Fensterrahmens 3 wird als Formstück 13 ein hochdämmendes, isolierendes, beispielsweise einen K-Wert von 3,25 aufweisendes Formteil 27 vorgesehen. Die Stufenglasscheibe stützt sich über eine am Formteil 27 angeordnete Dichtung 28 auf dem von der Abdeckplatte 26 nicht abgedeckten Teil ab.

Natürlich könnte als Formstück 13 auch eine - nicht dargestellte - Kombination von einem Formteil 27 und einem Dichtungsstrang, gegebenenfalls einer Mehrkammerdichtung 22, verwendet werden.

Zu einer einfacheren Befestigung des Klebesegmentes 17, das auf einer Seite mit der Glasscheibe 2 verklebt ist, kann auf dem Fortsatz 18 ein Hilfsmontagewinkel 29 vorgesehen werden. Dieser Hilfsmontagewinkel 29 kann in der hinterschnittenen Nut 19 des Fortsatzes 18 verankert sein.

Natürlich kann auch sinngemäß der Formteil 27 statt der Mehrkammerdichtung 22 auch in einem oberen oder seitlichen Abschluß Verwendung finden.

Zur Betätigung des Fensters ist eine Betätigungseinrichtung, insbesondere eine Drehklappschere, vorgesehen. Diese ist vorzugsweise an den als Sparren dienenden Profilstäben 4 befestigt und hebt bzw. verschwenkt den Fensterflügel bei einem Öffnungsvorgang.

Abschließend sei der Ordnung halber darauf hingewiesen, daß in der Zeichnung einzelne Bauteile und Baugruppen zum besseren Verständnis der Erfindung unpropotional und maßstäblich verzerrt dargestellt sind.

Es können auch einzelne Merkmale des Ausführungsbeispieles mit anderen Einzelmerkmalen oder jeweils für sich alleine den Gegenstand von eigenständigen Erfindungen bilden. Vor allem können die einzelnen in der Fig. 1 und 2 gezeigten Ausführungen den Gegenstand von eigenständigen erfindungsgemäßen Lösungen bilden. Die diesbezüglichen erfindungsgemäßen Aufgaben und Lösungen sind den detaillierten Beschreibungen dieser Figuren zu entnehmen.

## Patentansprüche

1. Fenster, insbesondere einflügeliges Klappflügelfenster für Dachflächen, insbesondere für Glasdachflächen, **dadurch gekennzeichnet, dass** ein Fensterrahmen (3) vorgesehen ist, der mindestens seitlich in Profilstäben (4), insbesondere in Pfettenprofilen, angeordnet ist, wobei die nach außen gerichtete, oberste Kante des Fensterrahmens (3) unter der obersten Kante des Profilstabes (4) vorgesehen ist und dass ein Flügelrahmen (1) vorgesehen ist, wobei auf diesen Flügelrahmen (1) eine Glasscheibe (2), insbesondere eine Stufenglasscheibe angeordnet ist, wobei die Außenmaße des Flügelrahmens (1) gleich oder kleiner sind als die größte Fläche der Glasscheibe (2) bzw. Stufenglasscheibe.

2. Fenster nach Anspruch 1, **dadurch gekennzeichnet, dass** die Glasscheibe (2), insbesondere die größere Glasscheibe der Stufenglasscheibe, den Flügelrahmen (1) überragt.

3. Fenster nach Anspruch 1 oder 2, **dadurch gekennzeichnet, dass** der Flügelrahmen (1) mit der Glasscheibe (2), insbesondere mit der Stufenglasscheibe, über eine Klebeverbindung verbunden ist.

4. Fenster nach mindestens einem der vorhergehenden Ansprüche 1 bis 3, **dadurch gekennzeichnet, dass** zwischen dem Flügelrahmen (1) und dem den Flügelrahmen (1) überragenden Teil der Glasscheibe (2) ein Klebesegment (17) vorgesehen ist.

5. Fenster nach mindestens einem der vorhergehenden Ansprüche 1 bis 4, **dadurch gekennzeichnet, dass** zur Betätigung des Fensters eine Betätigungseinrichtung, insbesondere eine Drehklappschere, vorgesehen ist.

6. Fenster nach mindestens einem der vorhergehenden Ansprüche 1 bis 5, **dadurch gekennzeichnet, daß** der Fensterrahmen (3) und/oder der Flügelrahmen (1) aus Hohlprofilen gebildet ist.

7. Fenster nach mindestens einem der vorhergehenden Ansprüche 1 bis 6, **dadurch gekennzeichnet, daß** der Profilstab (4) als Hohlprofil ausgebildet ist, wobei der Querschnitt im wesentlichen U-förmig ist und im Abstand von den Flankenenden eine Zwischenplatte (5) vorgesehen ist, daß die Flankenenden zur vertikalen Mittelachse gerichtete Auflagen (6) aufweisen, dass auf der Zwischenplatte (5) eine Leiste (7) aus wärmedämmenden Material angeordnet ist, an der ein Außenteil (8), gegebenenfalls für einklipsbare Glasleisten (9), vorgesehen ist.

8. Fenster nach mindestens einem der vorhergehenden Ansprüche 1 bis 7, **dadurch gekennzeichnet, daß** das Hohlprofil für den Fensterrahmen (3) einen im wesentlichen rechteckigen Querschnitt aufweist, wobei an einer Schmalseite ein Befestigungsteil (10) für die Befestigung im Profilstab (4) und an der dem Befestigungsteil (10) gegenüberliegenden Schmalseite ein in Richtung zum Flügelrahmen (1) weisender Steg (11) für die Aufnahme einer Dichtung (12) vorgesehen ist.

9. Fenster nach mindestens einem der vorhergehenden Ansprüche 1 bis 8, **dadurch gekennzeichnet, daß** der Befestigungsteil (10) des Fensterrahmens (3) für die Befestigung im Profilstab (4) mit einem Formstück (13) verbunden ist, wobei die Verbindung von Befestigungsteil (10) mit dem Formstück (13) kraft- und/oder formschlüssig erfolgt.

10. Fenster nach mindestens einem der vorhergehenden Ansprüche 1 bis 9, **dadurch gekennzeichnet, daß** das Formstück (13) für die Befestigung im Profilstab (4) ein Dichtungsstrang ist, der im Querschnitt, insbesondere sieben, Kammern aufweist.

11. Fenster nach mindestens einem der vorhergehenden Ansprüche 1 bis 10, **dadurch gekennzeichnet, daß** zur Befestigung im Profilstab (4) eine Kombination aus dem Formstück (13) und dem Dichtungsstrang vorgesehen ist.

12. Fenster nach mindestens einem der vorhergehenden Ansprüche 1 bis 11, **dadurch gekennzeichnet, daß** über die äußere Fläche des Außenteiles (8) des Profilstabes (4) ein die Fläche des Außenteiles (8) seitlich überragendes Abdeckprofil (15) oder eine Abdeckplatte (26) angeordnet ist.

13. Fenster nach mindestens einem der vorhergehenden Ansprüche 1 bis 12, **dadurch gekennzeichnet, daß** zwischen dem Steg (11) des Fensterrahmens (3) und der zum Steg (11) weisenden Fläche des Flügelrahmens (1) eine Dichtung (12), insbesondere eine Quetschdichtung, vorgesehen ist.

14. Fenster nach mindestens einem der vorhergehenden Ansprüche 1 bis 13, **dadurch gekennzeichnet, daß** das Hohlprofil für den Flügelrahmen (1) einen im wesentlichen rechteckigen Querschnitt aufweist, wobei an einer Seite mindestens ein Fortsatz (18), gegebenenfalls mit einer hinterschnittenen Nut (19), vorgesehen ist.

15. Fenster nach mindestens einem der vorhergehenden Ansprüche 1 bis 14, **dadurch gekennzeichnet, daß** der Profilstab (4) und die Hohlprofile aus Aluminium bestehen.

16. Fenster nach mindestens einem der vorhergehenden Ansprüche 1 bis 15, **dadurch gekennzeichnet, daß** der Profilstab (4) und die Hohlprofile pulverbeschichtet sind.
